# EUROPÄISCHE PATENTSCHRIFT

(11) **EP 1 587 125 B1**
(45) Veröffentlichungstag und Bekanntmachung des Hinweises auf die Patenterteilung: **08.08.2007**
(21) Anmeldenummer: 05007019.2
(22) Anmeldetag: 31.03.2005
(51) Int. Cl.: H01H 73/18

(54) **Installationsschaltgerät**
Installation switchgear
Dispositif de commutation d'installation électrique

(30) Priorität: 16.04.2004 DE 102004019175
(43) Veröffentlichungstag der Anmeldung: 19.10.2005
(73) Patentinhaber: ABB PATENT GmbH, 68526 Ladenburg (DE)
(72) Erfinder: Muders, Erwin, Dipl.-Ing., 69126 Heidelberg (DE); Popa, Heinz-Erich, Dr.-Ing.,, 69245 Bammental (DE); Majewski, Joachim, 69221 Dossenheim (DE); Körner, Joachim, Dipl.-Ing., 74889 Sinsheim (DE); Becker, Joachim, Dipl.-Ing.,, 68723 Schwetzingen (DE); Zimmer, Klaus, 69188 Wiesloch (DE); Stolz, Heiko, Dipl.-Ing., 68239 Mannheim (DE)
(74) Vertreter: Miller, Toivo

(56) Entgegenhaltungen:
- EP-A- 0 691 665
- DE-A1- 10 203 443
- FR-A- 2 283 541
- GB-A- 2 120 477

## Beschreibung

Die Erfindung betrifft ein Installationsschaltgerät gemäß dem Oberbegriff des Anspruchs 1.

Ein solches Installationsschaltgerät ist beispielsweise ein Selektivschutzschalter, mit einem Hauptstrompfad, der eine Reihenschaltung von einer ersten Hauptkontaktstelle, einem Schlagankersystem, einer Nebenkontaktstelle und einem Haupt-Thermobimetall-Auslöser umfasst. Weiterhin weist ein gattungsgemäßes Installationsschaltgerät einen parallel zur Nebenkontaktstelle angeordneten Parallelstrompfad (Selektivstromkreis) auf, der einen strombegrenzenden Widerstand (Selektivwiderstand) und einen zweiten, auf das Schaltschloss einwirkenden, thermischen Auslöser (Selektiv-Bimetall-Auslöser) umfasst, wobei der Haupt- und/oder der Selektiv-Bimetall-Auslöser über ein Schaltschloss die zweite Kontaktstelle öffnen können, so dass diese dauerhaft geöffnet wird.

Solchen gattungsgemäßen Selektivschutzschalter werden in einer Hausinstallation zum selektiven Schutz nachgeschalteter Stromkreise eingesetzt. Der thermische Überlastschutz erfolgt durch einen thermischen Auslöser mit relativ träger Auslösecharakteristik.

Selektives Abschalten bedeutet, dass "kleine" Kurzschlussströme, die hinter den nachgeschalteten Leitungsschutzschaltern auftreten und in der Regel 6kA nicht übersteigen, von diesen und nicht von dem gattungsgemäßen Selektivschutzschalter abgeschaltet werden sollen. Erst, wenn nach einer gewissen Zeit der "kleine" Kurzschlussstrom nicht abgeschaltet ist, soll der gattungsgemäße Selektivschutzschalter abschalten. "Große" Kurzschlussströme, die vor den nachgeschalteten Leitungsschutzschaltern auftreten und etwa 6kA und mehr betragen, sollen hingegen von dem gattungsgemäßen Selektivschutzschalter sofort abgeschaltet werden.

Es ist die Aufgabe der vorliegenden Erfindung, ein gattungsgemäßes Installationsschaltgerät kleiner und kostengünstiger herstellen zu können.

Die Aufgabe wird gelöst durch die kennzeichnenden Merkmale des Anspruchs 1.

Erfindungsgemäß also ist der Hauptkontaktstelle eine, räumlich nahe der Deionisierungskammer angeordnete, Zusatzlöschkammer mit Zusatzlöschblechen zugeordnet ist, und die Deionisierungskammer mit der Zusatzlöschkammer, die Nebenkontaktstelle und das Schlagankersystem sind etwa in einer Reihe im Bereich der Befestigungsebene des Installationsschaltgerätes angeordnet; weiterhin ist der Haupt-Thermobimetall-Auslöser im Bereich einer vorderen Geräteschmalseite in etwa senkrecht zur Befestigungsebene angeordnet, und die Hauptkontaktstelle ist im Bereich der anderen vorderen Schmalseite, in etwa senkrecht zur Befestigungsebene verlaufend, angeordnet.

Durch diese erfindungsgemäße Anordnung der Baugruppen und Elemente im Gehäuse des Installationsschaltgerätes wird eine bestmögliche Raumausnutzung unter Beachtung aller vorgeschriebenen thermischen und elektrischen Randbedingungen erreichbar, so dass insgesamt ein gattungsgemäßes Installationsschaltgerät mit der erfindungsgemäßen Anordnung der Baugruppen und Komponenten sehr kompakt und kostengünstig hergestellt werden kann.

Die einzelnen Baugruppen und Elemente können jeweils für sich oder im Wechselspiel miteinander noch vorteilhaft weitergebildet sein.

Die Zusatz-Löschkammer kann sehr klein ausgebildet werden, das sie im Normalfall nur den beim Schalten des normalen Laststromes eventuell entstehenden Lichtbogen aufnehmen muß.

So kann vorteilhafterweise der Haupt-Thermobimetall-Auslöser ein Haupt-Thermobimetall-Element und einen Zusatzhebel umfassen, wobei aufgrund der magnetischen Wirkung des Haupt-Thermobimetallstromes eine Kraft so auf den Zusatzhebel wirkt, dass bei Überschreiten eines Schwellenwertes des Haupt-Thermobimetallstromes der Zusatzhebel über das Schaltschloss die Hauptkontaktstelle bleibend öffnet. Auf diese Weise wird erreicht, dass bei Überschreiten des Schwellenwertes des Haupt-Thermobimetallstromes, etwa im Fall, dass ein "großer" Kurzschlussstrom von mehr als 6kA fließt, der Haupt-Thermobimetall-Auslöser sehr schnell, etwa im Bereich von 0,1s, über das Schaltschloss die Hauptkontaktstelle bleibend öffnet und den Kurzschlussstrom somit abschaltet. Ohne diesen Zusatzhebel würde der Haupt-Thermobimetall-Auslöser mit seiner charakteristischen thermischen Verzögerungszeit schalten, die nach heutigem Stand der Technik nicht schneller als etwa 1 bis 2s gemacht werden kann. Die Einführung des Zusatzhebels ermöglicht also ein wesentlich schnelleres Abschalten großer Kurzschlussströme durch den Haupt-Thermobimetall-Auslöser. Dadurch sinkt die Kurzschlussstrombelastung beim Abschalten der Hauptkontaktstelle, denn diese ist proportional zum Quadrat des Kurzschlussstromes, multipliziert mit der Zeit, in welcher der Kurzschlussstrom anliegt. Diese sehr geringe Kurzschlussstrombelastung ermöglicht es auch, die Zusatz-Löschkammer klein zu belassen. Insgesamt sinkt die Kurzschlussstrombelastung des Installationsschaltgerätes und dieses kann daher kompakter gebaut werden.

Der Selektiv-Bimetall-Auslöser kann ein U-förmiges Thermo-Bimetall umfassen, dessen Verbiegung senkrecht zu der durch die beiden Schenkel des U-förmigen Thermo-Bimetalls festgelegten Bimetall-Ebene und senkrecht zur Befestigungsebene des Installationsschaltgerätes erfolgt. Dadurch wird eine kurze Bauweise des Selektiv-Bimetalls möglich, bei dennoch eine große Kraft aufgebracht werden kann. Denn die Teilkräfte jedes der beiden Schenkel des U-förmigen Bimetalls addieren sich. Auch diese kompakte Bauweise des Selektiv-Bimetall-Auslösers trägt zur kompakten Gesamtbauweise bei.

Vorteilhafterweise ist das Schaltschloss nahe der vorderen Frontseite angeordnet. Es kann dabei als vorgefertigtes Modul eingesetzt oder aus einzelnen, in das Gerätegehäuse eingesetzten Teilen aufgebaut sein. Der detaillierte Aufbau des schaltschlosses ist im übrigen nicht erfindungswesentlich. Mit einem von außen bedienbaren Handgriff kann über das Schaltschloss die Hauptkontaktstelle dauerhaft geöffnet und geschlossen werden.

Das Haupt-Thermobimetall-Element, das U-förmige Thermo-Bimetall und der Zusatzhebel können parallel zueinander und im Bereich einer vorderen Geräteschmalseite in etwa senkrecht zur Befestigungsebene angeordnet sein. Dadurch entsteht auch eine räumliche Nähe der drei auslösenden Elemente zu dem nahe der vorderen Frontseite angeordneten Schaltschloss.

Durch diese räumliche Nähe der drei auslösenden Elemente zueinander und zu dem Schaltschloss wird es möglich, alle drei auslösenden Elemente über einen gemeinsamen Auslöseschieber auf das Schaltschloss wirken zu lassen. Die dabei zu überwindenden Wege sind sehr kurz. Auch das ist ein Beitrag zu einer sehr kompakten Bauweise des Installationsschaltgerätes.

Die Zusatzlöschbleche können in Nuten in oder als vormontiertes Zusatzlöschblechpaket an der Gehäuseinnenwand gehalten sein. Ihre Fläche ist weniger als die Hälfte der Deionisierungsbleche.

Die Räume für die Deionisierungskammer und die Zusatzkammer können in einem, in etwa quaderförmigen Löschkammer-Modulkörper gebildet sein. Dieser ist mit seinen Breitseiten senkrecht zur Befestigungsebene des Installationsschaltgerätes orientiert und durch eine parallel zu den Breitseiten verlaufende Mitteltrennwand in einen Deionisierungs-Teilraum und einen Zusatz-Teilraum geteilt. Die Deionisierungsbleche befinden sich in dem Deionisierungs-Teilraum, und die Zusatz-Löschbleche befinden sich in dem Zusatz-Teilraum.

Da die Zusatzlöschbleche sehr klein gestaltet werden können, wie oben beschrieben wurde, wird es möglich, diese neben die Deionisierungskammer in den gemeinsamen Löschkammer-Modulkörper zu setzen. Dadurch wird Platz gespart und eine sehr kompakte Bauweise möglich, die durch die erwähnte Modulbauweise auch kostengünstig fertigbar ist.

Weiterhin können der Deionisierungs-Teilraum und der Zusatz-Teilraum Abgas-Kanäle nach außen aufweisen. Diese sind zwischen der Rückseite der Deionisierungsbleche bzw. der Zusatz-Löschbleche und der dem Nebenkontakt abgewandten hinteren Schmalseite des Gerätes durch parallel zur Befestigungsebene verlaufende Stege an der Mitteltrennwand des Löschkammer-Modulkörpers gebildet. Die Abgaskanäle unterstützen einen schnellen Druckabbau in der Deionisierungskammer, indem sie Verwirbelungen verhindern.

Eine weitere strömungstechnische Optimierung kann durch in die Abgaskanäle eingesetzte, senkrecht zur Befestigungsebene orientierte, eine Anzahl kleinerer Löcher aufweisende Lochblenden erreicht werden. Die solcherart optimierte Strömungsführung trägt nicht unwesentlich zu einer kompakten Bauweise des Gesamtgerätes bei.

Weitere vorteilhafte Ausgestaltungen und Verbesserungen der Erfindung und weitere Vorteile sind den weiteren Unteransprüchen zu entnehmen.

Das Dokument DE 102 03 443 offenbart ein Gerät nach dem Oberbegriff des Anspruchs 1.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: ein Schaltschema eines erfindungsgemäßen Installationsschaltgerätes
- Fig. 2: eine schematische Einsicht in ein Installationsschaltgerät, bei dem das Schaltschema nach Fig. 1 verwirklicht ist,
- Fig. 3: eine schematische Ansicht des Löschkammer-Aufbaus, gesehen in einer schematischen Schnittansicht auf die Schmalseite an der Eingangsklemme, und
- Fig. 4: eine schematische Ansicht der Bimetall-Anordnung, gesehen in Richtung der Geräteschmalseite.

Die Fig. 1 zeigt eine Schaltungsanordnung für einen erfindungsgemäßen Selektivschutzschalter. In einem Hauptstrompfad zwischen einer Eingangsklemme 1 und einer Ausgangsklemme 6 befindet sich eine Hauptkontaktstelle 2, gebildet aus einem festen und einem auf einem Hauptkontakthebelarm angebrachten beweglichen Hauptkontaktstück, mit einer dieser zugeordneten Zusatz-Löschkammer 7 mit Zusatzlöschblechen 8, sowie eine Nebenkontaktstelle 4, gebildet aus einem festen und einem auf einem Nebenkontakthebelarm angebrachten beweglichen Nebenkontaktstück, mit einer dieser zugeordneten Deionisierungskammer 9 mit Deionisierungsblechen 10. Beide sind in Reihe geschaltet.

Ebenfalls im Hauptstrompfad und in Reihe zu den beiden Kontaktstellen 2, 4 geschaltet, befindet sich ein Haupt-Thermobimetall-Auslöser 3, der auf den Auslösehebel 36 eines Schaltschlosses 20 wirkt, sowie ein magnetischer Schlaganker 5, der die Nebenkontaktstelle 4 öffnen kann.

Anstelle eines Haupt-Thermobimetall-Auslösers könnte auch ein Haupt-Formgedächtnislegierungs-Auslöser eingesetzt sein. Insgesamt sind im Sinne der Erfindung die Begriffe "Bimetall-Auslöser" und "Thermobimetall-Element" in jeder auftretenden Wortverbindung als synonym zu "Thermischem Auslöser" und "Thermischem Auslöseelement" zu lesen, so dass damit auch Auslöser und Auslöse-Elemente erfasst sind, die beispielsweise Formgedächtnislegierungen umfassen.

Bei dem Haupt-Thermobimetall-Auslöser 3 ist ein Zusatzhebel 11 angeordnet, der über eine Wirklinie 17 ebenfalls auf den Auslösehebel 36 des Schaltschlosses 20 wirkt (siehe Fig. 2)

Der magnetische Schlaganker 5 ist über die Wirklinie 14 mit der Nebenkontaktstelle 4 verbunden. Er bringt sie in Offenstellung, wenn er von einem Kurzschlussstrom durchflossen wird.

Parallel zu der Nebenkontaktstelle 4 ist ein Parallelstrompfad geschaltet, in dem ein Widerstandskörper 13 angeordnet ist. Elektrisch in Reihe zu dem Widerstandskörper 13 geschaltet befindet sich in dem Parallelstrompfad ein Selektivthermobimetall 12, welches ebenfalls auf das Schaltschloss 20 wirkt.

Das Schaltschloss 20 ist über die Wirklinie 18 mit der Hauptkontaktstelle 2 verbunden. Die Wirklinien der Thermobimetalle 3, 12 auf das Schaltschloss 20 sind mit den Bezugsziffern 16 und 15 bezeichnet.

Wenn der Schalter gemäß Fig. 1 einen Kurzschluss in einem nachgeschalteten Stromkreis abschalten soll, dann wird über den magnetischen Schlaganker 5 zunächst die Nebenkontaktstelle 4geöffnet, und zwar über die Wirklinie 14. Der dabei entstehende Lichtbogen wird in der Deionisierungskammer 9 gelöscht. Dabei wird dann der Strom in den Parallelstrompfad kommutiert und durch den Widerstandskörper 13 begrenzt, wobei die Hauptkontaktstelle 2 noch geschlossen ist. Der durch den Widerstand 13 begrenzte Strom durchfließt die Spule des magnetischen Schlagankers 5 und dieser hält damit die Nebenkontaktstelle 4 offen.

Solange der Kurzschlussstrom nicht abgeschaltet wird, erwärmt sich das SelektivThermobimetall 12 und schaltet nach Ablauf seiner Verzögerungszeit auf diese Weise schließlich die Hauptkontaktstelle 2 bleibend ab, wodurch dann der Stromfluss in der von dem Selektivschutzschalter geschützten Leitung vollständig unterbrochen ist.

Wenn nun in einem nachgeordneten Leitungsschutzschalter der Kurzschluss abgeschaltet wird, bevor die Verzögerungszeit des Selektivthermobimetalls 12 abgelaufen ist, dann sinkt der Stromfluss durch den magnetischen Schlaganker 5 wieder unter die Auslöseschwelle und die Nebenkontaktstelle 4 schließt.

Steigt der Kurzschlussstrom über einen festgelegten Schwellenwert an, beispielsweise über 6 kA, was einen "großen" Kurzschlussstrom bedeutet, wie er in der Regel nur vor einem nachgeschalteten Leitungsschutzschalter auftreten kann, so wird durch das aufgrund des Stromflusses im Haupt-Thermobimetall-Auslöser 3 entstehende Magnetfeld der Zusatzhebel 11 zu dem Haupt-Thermobimetall-Element 72 hin angezogen. Der Zusatzhebel 11 löst dann über den Auslöseschieber 38 und den Auslösehebel 36 das Schaltwerk 20 bleibend aus, wodurch die Hauptkontaktstelle 2 bleibend geöffnet und der Kurzschlussstrom abgeschaltet wird. Die Abschaltung durch den Zusatzhebel 11 geschieht sofort und verzögerungsfrei, da der Zusatzhebel 11 eine kleine Massenträgheit aufweist. Die Abschaltung durch den Zusatzhebel 11 geschieht deutlich schneller als durch das Haupt-Thermobimetall-Element 72. Dadurch fließt der "große" Kurzschlussstrom von über 6 kA nur für eine sehr kurze Zeit durch den Selektivkreis, entsprechend gering ist auch die thermischen Belastung des Selektivkreises und die Belastung der Hauptkontaktstelle 2. Zum Löschen eines an der Haupt-Kontaktstelle 2 entstehenden Lichtbogens reichen dann die kleinen Zusatzlöschbleche 8 aus.

Fig. 2 zeigt eine schematische Einsicht in ein Installationsschaltgerät, bei dem das Schaltschema nach Fig. 1 verwirklicht ist.

Das Gerätegehäuse weist eine T-Form auf, mit einer vorderen Frontseite 132, zwei hinteren Frontseiten 134, 136, zwei vorderen und zwei hinteren Schmalseiten 138, 140, 142, 144 sowie einer eine Befestigungsebene 146 festlegende Befestigungsseite.

An der Befestigungsseite ist eine Schnellbefestigung zum Aufschnappen des elektrischen Installationsschaltgerätes auf eine Hutprofiltragschiene 180 angebracht, mit einer Ausnehmung 160 an der Befestigungsseite des Installationsschaltgerätes, die eine feste Nase 162 aufweist, und mit einem in der Befestigungslage federnd in die Ausnehmung 160 gedrückten und dabei über die hintere Geräteschmalseite 144 hinausragenden Schieber 170, der in aufgerastetem Zustand mit einer beweglichen Nase 172 hinter eine Längskante der Hutprofiltragschiene greift

Der Hauptkontaktstelle 2 ist eine neben der Deionisierungskammer 9 angeordnete Zusatzlöschkammer 7 mit Zusatzlöschblechen 8 (siehe Fig. 3) zugeordnet.

Die Deionisierungskammer 9 mit der Zusatzlöschkammer 7, die Nebenkontaktstelle 4 und das Schlagankersystem 5 sind etwa in einer Reihe im Bereich der Befestigungsebene 146 angeordnet. Der Haupt-Thermobimetall-Auslöser 3 ist im Bereich einer vorderen Geräteschmalseite 138 in etwa senkrecht zur Befestigungsebene 146 angeordnet ist. Die Hauptkontaktstelle 2 ist im Bereich der anderen vorderen Schmalseite 140, in etwa senkrecht zur Befestigungsebene 146 verlaufend, angeordnet.

Der Haupt-Thermobimetall-Auslöser 3 umfasst ein Haupt-Thermobimetall-Element 72 (siehe auch Fig. 4) und einen Zusatzhebel 11. Aufgrund der magnetischen Wirkung des Haupt-Thermobimetallstromes wirkt eine Kraft so auf den Zusatzhebel 11, dass bei Überschreiten eines Schwellenwertes des Haupt-Thermobimetallstromes der Zusatzhebel 11 an das Haupt-Thermobimetall-Element 72 angezogen wird, so dass ein am freien Ende des Zusatzhebels 11 angeformter Fortsatz 11a auf einen Auslöseschieber 38 wirkt, bevor noch das Haupt-Thermobimetall-Element 72 den Auslöseschieber 38 erreicht. Der Auslöseschieber 38 verschiebt sich bei Betätigung in Richtung auf die vordere Schmalseite 138 hin und bewegt dabei mittels eines an ihm angeformten Fortsatzes 34 den Auslösehebel 36 des Schaltschlosses 20, so dass das Schaltschloss 20 die Hauptkontaktstelle 2 bleibend öffnet.

Der Zusatzhebel 11 ist dabei nahe der Fixierungsstelle 76 des Haupt-Thermobimetall-Elementes 72 an diesem schwenkbar gelagert ist. Die Fixierungsstelle 76 ist mit dem Gehäuse des Schlagankersystems 5 verbunden.

Der Selektiv-Bimetall-Auslöser 12 umfasst ein U-förmiges Thermo-Bimetall 74 (siehe Fig. 4), dessen Verbiegung senkrecht zu der durch die beiden Schenkel 78, 80 des U-förmigen Thermo-Bimetalls 18 festgelegten Bimetall-Ebene und senkrecht zur Befestigungsebene 146 erfolgt.

Das Haupt-Thermobimetall-Element 72, das U-förmige Thermo-Bimetall 74 und der Zusatzhebel 11 sind parallel zueinander und im Bereich der vorderen Geräteschmalseite 138 in etwa senkrecht zur Befestigungsebene 146 angeordnet. In Fig. 2 ist das U-förmige Thermobimetall 74 durch das Haupt-Thermobimetall 72 verdeckt, in Fig. 4 ist die gegenseitige Anordnung in Blickrichtung senkrecht zur vorderen Schmalseite 138 deutlicher zu sehen.

In Fig. 4 wird auch deutlich, dass das Haupt-Thermobimetall-Element 72, das U-förmige Thermo-Bimetall 74 und der Zusatzhebel 11 auf den parallel zur Befestigungsebene 146 verlaufenden Auslöseschieber 38 einwirken.

Der Auslöseschieber 38 ist, wie auch das Schaltschloss 20, nahe der vorderen Frontseite 132 angeordnet.

Mit einem von außen bedienbaren Handgriff 22 kann über das Schaltschloss 20 die Hauptkontaktstelle 2 dauerhaft geöffnet und geschlossen werden.

Durch den Auslöseschieber 38 wird das Schaltschloss von einem Verklinkungs- in einen Entklinkungszustand gebracht.

Im Inneren des Installationsschaltgerätes ist an der vorderen Frontseite 132 eine Auslösehebel-Stellvorrichtung 50 in Form eines zylindrischen Körpers mit einem exzentrisch zur Mittelachse 51 angebrachten Fortsatz 53 angeordnet, die von außerhalb des Installationsschaltgerätes so zwischen einer Einschalt- und einer Ausschaltposition verstellbar ist, dass in der Ausschaltposition der Auslöseschieber 38 den Auslösehebel 36 in Entklinkungsstellung hält. Fig. 2 zeigt diese Ausschaltposition. Der Auslöseschieber 38 ist durch die Blockierung seines Fortsatzes 32 durch den Fortsatz 53 des zylindrischen Körpers 50 gehindert, in Richtung der vorderen Schmalseite 140 zu gleiten, wodurch dann der Fortsatz 34 am Auslöseschieber 38 den Auslösehebel 36 des Schaltschlosses 20 freigeben würde.

Fig 3 zeigt schematisch eine Ansicht der Löschkammeranordnung von Deionisierungskammer 10 und Zusatzkammer 7, gesehen aus Richtung der hinteren Schmalseite 144. Die Zusatzlöschbleche 8 sind in durch Stege 148 gebildete Nuten 150 in der Gehäuseinnenwand gehalten.

Jedes der die Zusatzlöschbleche 8 weist eine weniger als halb so große Fläche auf wie die Deionisierungsbleche 10.

Die Deionisierungskammer 9 ist durch eine Wand aus Isolierstoff von der Zusatzkammer 7 getrennt.

Die Räume für die Deionisierungskammer 9 und die Zusatzkammer 7 sind in einem, in etwa quaderförmigen, mit seinen Breitseiten senkrecht zur Befestigungsebene orientierten, durch eine parallel zu den Breitseiten verlaufende Mitteltrennwand 102 in einen Deionisierungs-Teilraum 104 und einen Zusatz-Teilraum 106 geteilten Löschkammer-Modulkörper 100 gebildet. Die Deionisierungsbleche 10, als Löschblechpaket vorgefertigt, befinden sich in dem Deionisierungs-Teilraum 104, und die Zusatz-Löschbleche 8 befinden sich in dem Zusatz-Teilraum 106.

Der Deionisierungs-Teilraum 104 und der Zusatz-Teilraum 106 weisen zwischen der Rückseite der Deionisierungsbleche 10 bzw. der Zusatz-Löschbleche 8 und der dem Nebenkontakt abgewandten hinteren Schmalseite 144 des Gerätes durch parallel zur Befestigungsebene 146 verlaufende Stege 152 an der Mitteltrennwand 102 in zur hinteren Geräteschmalseite 144 hin offene Abgaskanäle 154 auf.

In die Abgaskanäle 154 sind senkrecht zur Befestigungsebene 146 orientierte, eine Anzahl kleinerer Löcher aufweisende Lochblenden 156 eingesetzt, so dass die Abgaskanäle 154 zur Außenwelt hin strömungstechnisch optimiert abgetrennt sind.

Der Selektivwiderstand 13 ist als keramischer Widerstandskörper ausgebildet. Er ist in dem Raum zwischen der Nebenkontaktstelle 4, dem Schaltwerk 20, dem Haupt-Thermobimetall-Element 72 und der Hauptkontaktstelle 4 angeordnet.

Die Anschlussklemmen 1 und 2 sind in Fig. 2 nur schematisch angedeutet. Sie sind in einer im Übrigen bekannten Art und Weise realisiert.

An der vorderen Frontseite ist weiterhin eine Schaltstellungsanzeige angebracht. Sie umfasst eine Öffnung 40 in der vorderen Frontseite und eine dahinter im Geräteinneren geführte, verschieblich angebrachte Platte 42 mit zwei farblich unterschiedlich markierten Bereichen 44, 46. Ein Anzeigehebel 48 des Schaltschlosses ist mit der Platte 42 so verbunden, dass er je nach Schaltzustand des Schaltschlosses entweder den einen oder den anderen farblich markierten Bereich 44, 46 vor die Öffnung 40 schiebt, so dass die Schaltstellung von außen sichtbar ist. Die Öffnung kann von einem Sichtfenster abgedeckt sein.

## Patentansprüche

1. Installationsschaltgerät , insbesondere Selektivschutzschalter, umfassend einen Hauptstrompfad, der eine Reihenschaltung von einer Nebenkontaktstelle (4) mit einer dieser zugeordneten Deionisierungskammer (9), einem magnetischen Schlagankersystem (5), durch das die Nebenkontaktstelle (4) geöffnet werden kann, einer Hauptkontaktstelle (2) und einem Haupt-Thermobimetall-Auslöser (3) umfasst, und weiter umfassend einen parallel zur Nebenkontaktstelle (4) angeordneten Parallelstrompfad (Selektivstromkreis), der einen Selektivwiderstand (13) und einen, auf ein Schaltschloss (20) einwirkenden, Selektiv-Bimetall-Auslöser (12) umfasst, wobei der Haupt- und/oder der Selektiv-Bimetallauslöser (3, 12) über das Schaltschloss (20) die Hauptkontaktstelle (2) dauerhaft öffnen können,
**dadurch gekennzeichnet,**
- **dass** der Hauptkontaktstelle (2) eine, räumlich nahe der Deionisierungskammer (9) angeordnete, Zusatzlöschkammer (7) mit Zusatzlöschblechen (8) zugeordnet ist,
- **dass** die Deionisierungskammer (9) mit der Zusatzlöschkammer (7), die Nebenkontaktstelle (4) und das Schlagankersystem (5) etwa in einer Reihe im Bereich der Befestigungsebene (146) angeordnet sind,
- **dass** der Haupt-Thermobimetall-Auslöser (3) im Bereich einer vorderen Geräteschmalseite (138) in etwa senkrecht zur Befestigungsebene (146) angeordnet ist,
- **dass** die Hauptkontaktstelle (2) im Bereich der anderen vorderen Schmalseite (140), in etwa senkrecht zur Befestigungsebene (146) verlaufend, angeordnet ist.

2. Installationsschaltgerät nach Anspruch 1, **dadurch gekennzeichnet, dass** der Haupt-Thermobimetall-Auslöser (3) ein Haupt-Thermobimetall-Element (72) und einen Zusatzhebel (11) umfasst, wobei aufgrund der magnetischen Wirkung des Haupt-Thermobimetallstromes eine Kraft so auf den Zusatzhebel (11) wirkt, dass bei Überschreiten eines Schwellenwertes des Haupt-Thermobimetallstromes der Zusatzhebel (11) über das Schaltschloss (20) die Hauptkontaktstelle (2) öffnet.

3. Installationsschaltgerät nach Anspruch 2, **dadurch gekennzeichnet, dass** der Zusatzhebel (11) nahe der Fixierungsstelle (76) des Haupt-Thermobimetall-Elementes (72) an diesem schwenkbar gelagert ist.

4. Installationsschaltgerät nach einem der vorigen Ansprüche, **dadurch gekennzeichnet, dass** der Selektiv-Bimetall-Auslöser (12) ein U-förmiges Thermo-Bimetall (74) umfasst, dessen Verbiegung senkrecht zu der durch die beiden Schenkel (78, 80) des U-förmigen Thermo-Bimetalls (18) festgelegten Bimetall-Ebene und senkrecht zur Befestigungsebene (146) erfolgt.

5. Installationsschaltgerät nach Anspruch 4, **dadurch gekennzeichnet, dass** das Haupt-Thermobimetall-Element (72), das U-förmige Thermo-Bimetall (74) und der Zusatzhebel (11) parallel zueinander und im Bereich einer vorderen Geräteschmalseite (138) in etwa senkrecht zur Befestigungsebene (146) angeordnet sind.

6. Installationsschaltgerät nach einem der vorigen Ansprüche, **dadurch gekennzeichnet, dass** das Haupt-Thermobimetall-Element (72), das U-förmige Thermo-Bimetall (74) und der Zusatzhebel (11) auf einen parallel zur Befestigungsebene (146) verlaufenden Auslöseschieber (38) einwirken.

7. lnstallationsschaltgerät nach Anspruch 6, **dadurch gekennzeichnet, dass** der Auslöseschieber (38) nahe der vorderen Frontseite (132) angeordnet ist.

8. Installationsschaltgerät nach einem der vorigen Ansprüche, **dadurch gekennzeichnet, dass** das Schaltschloss (20) nahe der vorderen Frontseite (132) angeordnet ist.

9. Installationsschaltgerät nach Anspruch 8, **dadurch gekennzeichnet, dass** mit einem von außen bedienbaren Handgriff (22) über das Schaltschloss (20) die Hauptkontaktstelle (2) dauerhaft geöffnet und geschlossen werden kann.

10. Installationsschaltgerät nach einem der Ansprüche 6 bis 9, **dadurch gekennzeichnet, dass** das Schaltschloss (20) durch den Auslöseschieber (38) von einem Verklinkungs- in einen Entklinkungszustand gebracht wird.

11. lnstallationsschaltgerät nach Anspruch 10, **gekennzeichnet durch** eine im Inneren des Installationsschaltgerätes an der vorderen Frontseite 132 angeordnete Auslösehebel-Stellvorrichtung (50), die von außerhalb des Installationsschaltgerätes so zwischen einer Einschalt- und einer Ausschaltposition verstellbar ist, dass in der Ausschaltposition der Auslöseschieber (38) in Entklinkungsstellung gehalten ist

12. Installationsschaltgerät nach einem der vorigen Ansprüche, **dadurch gekennzeichnet, dass** die Zusatzlöschbleche (8) in Nuten (150) in der Gehäuseinnenwand gehalten sind.

13. Installationsschaltgerät nach einem der Ansprüche 1 bis 11, **dadurch gekennzeichnet, dass** die Zusatzlöschbleche (8) als vormontiertes Zusatzlöschblechpaket an der Gehäuseinnenwand gehalten sind.

14. lnstallationsschaltgerät nach Anspruch 12 oder 13, **dadurch gekennzeichnet, dass** die Zusatzlöschbleche (8) eine weniger als halb so große Fläche aufweisen wie die Deionisierungsbleche (10).

15. Installationsschaltgerät nach einem der vorigen Ansprüche, **dadurch gekennzeichnet, dass** die Deionisierungskammer (9) durch eine Wand aus Isolierstoff von der Zusatzkammer (7) getrennt ist.

16. Installationsschaltgerät nach Anspruch 15, **dadurch gekennzeichnet, dass** die Räume für die Deionisierungskammer (9) und die Zusatzkammer (7) in einem, in etwa quaderförmigen, mit seinen Breitseiten senkrecht zur Befestigungsebene orientierten, durch eine parallel zu den Breitseiten verlaufende Mitteltrennwand (102) in einen Deionisierungs-Teilraum (104) und einen Zusatz-Teilraum (106) geteilten Löschkammer-Modulkörper (100) gebildet sind und dass sich die Deionisierungsbleche (10) in dem Deionisierungs-Teilraum (104) und die Zusatz-Löschbleche (8) in dem Zusatz-Teilraum (106) befinden.

17. lnstallationsschaltgerät nach Anspruch 16, **dadurch gekennzeichnet, dass** der Deionisierungs-Teilraum (104) und der Zusatz-Teilraum (106) zwischen der Rückseite der Deionisierungsbleche (10) bzw. der Zusatz-Löschbleche (8) und der dem Nebenkontakt abgewandten hinteren Schmalseite (144) des Gerätes durch parallel zur Befestigungsebene (146) verlaufende Stege (152) an der Mitteltrennwand (102) in zur hinteren Geräteschmalseite (144) hin offene Abgaskanäle (154) aufweisen.

18. Installationsgerät nach Anspruch 17, **dadurch gekennzeichnet, dass** in die Abgaskanäle (154) senkrecht zur Befestigungsebene (146) orientierte, eine Anzahl kleinerer Löcher aufweisende Lochblenden (156) eingesetzt sind, so dass die Abgaskanäle (154) zur Außenwelt hin strömungstechnisch optimiert abgetrennt sind.

19. Installationsschaltgerät nach einem der vorigen Ansprüche, **dadurch gekennzeichnet, dass** der Selektivwiderstand in dem Raum zwischen der Nebenkontaktstelle (4), dem Schaltwerk (20), dem Haupt-Thermobimetall-Element (72) und der Hauptkontaktstelle (4) angeordnet ist.

20. lnstallationsschaltgerät nach einem der vorigen Ansprüche, **dadurch gekennzeichnet, dass** das Gerätegehäuse eine T-Form aufweist, mit einer vorderen Frontseite (132), zwei hinteren Frontseiten (134, 136), zwei vorderen und zwei hinteren Schmalseiten (138, 140, 142, 144) sowie einer Befestigungsebene (146).

21. Installationsschaltgerät nach einem der vorigen Ansprüche, welches eine Schnellbefestigung zum Aufschnappen des elektrischen Installationsschaltgerätes auf eine Hutprofiltragschiene umfasst, mit einer Ausnehmung (160) an der Befestigungsseite (146) des lnstallationsschaltgerätes, die eine feste Nase (162) aufweist, und mit einem in einer ersten Raststellung, der Befestigungslage, federnd in die Ausnehmung (160) gedrückten und in der ersten Raststellung über die hintere Geräteschmalseite (144) hinausragenden Schieber (170), der in aufgerastetem Zustand mit einer beweglichen Nase (172) hinter eine Längskante der Hutprofiltragschiene greift.

## Claims

1. An installation switchgear, especially a selective circuit-breaker, comprising a main current path which comprises a series connection from a secondary contact point (4) with an associated deionization chamber (9), a magnetic armature system (5) through which the secondary contact point (4) can be opened, a main contact point (2) and a main thermal bimetallic trigger (3), and further comprising a parallel current path (selective current path) which is arranged parallel to the secondary contact point (4) and comprises a selective resistor (13) and a selective bimetallic trigger (12) which acts on a latching mechanism (20), with the main and/or selective bimetallic trigger (3, 12) being capable of permanently opening the main contact point (2) via the latching mechanism (20),
**characterized in that**
- the main contact point (2) is associated with an additional extinguishing chamber (7) with additional extinguishing plates (8) which is arranged close to the deionization chamber (9);
- the deionization chamber (9) with the additional extinguishing chamber (7), the secondary contact point (4) and the armature system (5) are arranged approximately in a row in the region of the fastening plane (146);
- the main thermal bimetallic trigger (3) is arranged in the region of a front narrow side of the device (138) approximately perpendicular to the fastening plane (146);
- the main contact point (2) is arranged in the region of the other front narrow side (140), extending approximately perpendicular to the fastening plane (146).

2. An installation switchgear according to claim 1, **characterized in that** the main thermal bimetallic trigger (3) comprises a main thermal bimetallic element (72) and an additional lever (11), with a force acting upon the additional lever as a result of the magnetic effect of the main thermal bimetallic current in such a way that when a threshold value of the main thermal bimetallic current is exceeded the additional lever (11) opens the main contact point (2) via the latching mechanism.

3. An installation switchgear according to claim 2, **characterized in that** close to the fixing point (76) of the main thermal bimetallic element (72) the additional lever (11) is held in a swivelable manner on the same.

4. An installation switchgear according to one of the preceding claims, **characterized in that** the selective bimetallic trigger (12) comprises a U-shaped thermal bimetal (74) whose bending occurs perpendicular to the bimetal plane determined by the two legs (78, 80) of the U-shaped thermal bimetal (18) and perpendicular to the fastening plane (146).

5. An installation switchgear according to claim 4, **characterized in that** the main thermal bimetallic element (74), the U-shaped thermal bimetal (74) and the additional lever (11) are arranged parallel with respect to each other and in the region of a front narrow side (138) of the device approximately perpendicular to the fastening plane (146).

6. An installation switchgear according to one of the preceding claims, **characterized in that** the main thermal bimetallic element (72), the U-shaped thermal bimetal (74) and the additional lever (11) act upon a trigger slide (38) extending parallel to the fastening plane (146).

7. An installation switchgear according to claim 6, **characterized in that** the trigger slide (38) is arranged close to the forward front side (132).

8. An installation switchgear according to one of the preceding claims, **characterized in that** the latching mechanism (20) is arranged close to the forward front side (132).

9. An installation switchgear according to claim 8, **characterized in that** the main contact point (2) can be permanently opened or closed via the latching mechanism (20) with a handle (22) that can be actuated from the outside.

10. An installation switchgear according to one of the claims 6 to 9, **characterized in that** the latching mechanism (20) can be brought from a latching to an unlatching state by the trigger slide (38).

11. An installation switchgear according to claim 10, **characterized by** a trigger-lever actuating apparatus (50) which is arranged in the interior of the installation switchgear on the forward front side 132 and which can be adjusted from the outside of the installation switchgear between a switch-on and a switch-off position in such a way that in the switch-off position the trigger slide (38) is held in the unlatching position.

12. An installation switchgear according to one of the preceding claims, **characterized in that** the additional extinguishing plates (8) are held in grooves (150) in the inside wall of the housing.

13. An installation switchgear according to one of the claims 1 to 11, **characterized in that** the additional extinguishing plates (8) are held on the inside wall of the device as a preassembled package of additional extinguishing plates.

14. An installation switchgear according to claim 12 or 13, **characterized in that** the additional extinguishing plates (8) have a surface area which is half as large as the deionization plates (10).

15. An installation switchgear according to one of the preceding claims, **characterized in that** the deionization chamber (9) is separated by a wall made of insulating material from the additional chamber (7).

16. An installation switchgear according to claim 15, **characterized in that** the chambers for the deionization chamber (9) and the additional chamber (7) are formed by an approximately block-shaped extinguishing-chamber modular body (100) which is oriented with its broad sides perpendicular to the fastening plane and is divided by a middle separating wall (102) extending parallel to the broad sides into a deionization partial chamber (104) and an additional partial chamber (106), and that the deionization plates (10) are located in the deionization partial chamber (104) and the additional extinguishing plates (8) in the additional partial chamber (106).

17. An installation switchgear according to claim 16, **characterized in that** the deionization partial chamber (104) and the additional partial chamber (106) comprise waste gas ducts (154) which are open towards the rear narrow side (144) of the device by means of webs (152) extending parallel to the fastening plane (146) between the rear side of the deionization plates (10) and the additional extinguishing plates (8) and the rear narrow side (144) of the device averted from the secondary contact.

18. An installation switchgear according to claim 17, **characterized in that** perforated baffles (156) which comprise a number of smaller holes and are oriented into the waste gas ducts (154) perpendicular to the fastening plane (146) are used so that the waste gas ducts (154) are separated from the ambient environment in an optimized manner as regards flow.

19. An installation switchgear according to one of the preceding claims, **characterized in that** the selective resistor is arranged in the space between the ancillary contact point (4), the latching mechanism (20), the main thermal bimetallic element (72) and the main contact point (4).

20. An installation switchgear according to one of the preceding claims, **characterized in that** the device housing is T-shaped, comprising a front side (132) and two rear front sides (134, 136), two front and two rear narrow sides (138, 140, 142, 144) and a fastening plane (146).

21. An installation switchgear according to one of the preceding claims, comprising a quick-action fastener for latching the electric installation switchgear onto a top-hat carrier rail, with a recess (160) on the fastening side (146) of the installation switchgear which comprises a nose (162), and a slide (170) which is pressed in a first latching position, i.e. the fastening position, in a resilient manner into the recess (160) and projects in the first latching position beyond the rear narrow side (144) of the housing and engages in the unlatched state with a movable nose (172) behind a longitudinal edge of the top-hat carrier rail.

## Revendications

1. Appareil de commutation d'installation, plus particulièrement disjoncteur sélectif, comportant circuit de courant principal qui comprend un branchement série d'un contact auxiliaire (4) avec une chambre de désionisation (9) associée, d'un système d'armature battante (5) magnétique à l'aide duquel le contact auxiliaire (4) peut être ouvert, d'un contact principal (2) et d'un déclencheur thermique principal à bilame (3), et comportant en outre un circuit de courant parallèle (circuit sélectif) qui est monté en parallèle avec le contact secondaire (4), et comprend une résistance sélective (13) et un déclencheur sélectif à bilame (12) agissant sur un verrou de disjoncteur (20), le déclencheur thermique principal à bilame et/ou le déclencheur sélectif à bilame (3, 12) pouvant ouvrir de façon permanente le contact principal (2) par l'intermédiaire du verrou de disjoncteur (20), **caractérisé par le fait**
- **qu'**au contact principal (2) est associée une chambre de soufflage secondaire (7), avec des tôles de soufflage secondaires (8), qui est disposée à proximité de la chambre de désionisation (9),
- **que** la chambre de désionisation (9), la chambre de soufflage secondaire (8), le contact auxiliaire (4) et le système d'armature battante (5) sont disposés sensiblement en ligne, dans la région du plan de fixation (146),
- **que** le déclencheur thermique principal à bilame (3) est disposé dans la région d'une face étroite (138) antérieure de l'appareil, sensiblement perpendiculairement au plan de fixation (146),
- **que** le contact principal (2) est disposé dans la région de l'autre face étroite (140) antérieure, sensiblement perpendiculairement au plan de fixation (146).

2. Appareil de commutation d'installation selon la revendication 1, **caractérisé par le fait que** le déclencheur thermique principal à bilame (3) comporte un bilame principal (72) et un levier auxiliaire (11), une force qui résulte de l'effet magnétique du courant de bilame principal agissant sur le levier auxiliaire (11), de telle sorte qu'en cas de dépassement d'une valeur seuil pour le courant de bilame principal, le levier auxiliaire (11) ouvre le contact principal (2) par l'intermédiaire du verrou de disjoncteur (20).

3. Appareil de commutation d'installation selon la revendication 2, **caractérisé par le fait que** le levier auxiliaire (11) est monté pivotant sur le bilame principal (72) à proximité du point de fixation (76) de celui-ci.

4. Appareil de commutation d'installation selon une des revendications précédentes, **caractérisé par le fait que** le déclencheur sélectif à bilame (12) comprend un bilame (74) conformé en U, dont la déformation a lieu perpendiculairement au plan de bilame défini par les deux ailes (78, 80) du bilame (74) conformé en U et perpendiculairement au plan de fixation (146).

5. Appareil de commutation d'installation selon la revendication 4, **caractérisé par le fait que** le bilame principal (72), le bilame (74) conformé en U et le levier auxiliaire (11) sont mutuellement parallèles et sont disposés dans la région d'une face étroite (138) antérieure de l'appareil, sensiblement perpendiculairement au plan de fixation (146).

6. Appareil de commutation d'installation selon une des revendications précédentes, **caractérisé par le fait que** le bilame principal (72), le bilame (74) conformé en U et le levier auxiliaire (11) agissent sur un coulisseau de déclenchement (38) qui s'étend parallèlement au plan de fixation (146).

7. Appareil de commutation d'installation selon la revendication 6, **caractérisé par le fait que** le coulisseau de déclenchement (38) est disposé dans le voisinage de la face frontale antérieure (132).

8. Appareil de commutation d'installation selon une des revendications précédentes, **caractérisé par le fait que** le verrou de disjoncteur (20) est disposé dans le voisinage de la face frontale antérieure (132).

9. Appareil de commutation d'installation selon la revendication 8, **caractérisé par le fait qu'**à l'aide d'une manette (22) actionnable depuis l'extérieur, le contact principal (2) peut être ouvert ou fermé de manière permanente par l'intermédiaire du verrou de disjoncteur (20).

10. Appareil de commutation d'installation selon une des revendications 6 à 9, **caractérisé par le fait que** le verrou de disjoncteur (20) est amené par le coulisseau de déclenchement (38) d'un état enclenché à un état déclenché.

11. Appareil de commutation d'installation selon la revendication 10, **caractérisé par** un dispositif de réglage de levier de déclenchement qui est disposé à l'intérieur du commutateur d'installation, sur la face frontale antérieure (132), et qui peut être réglé de l'extérieur de l'appareil entre une position de fermeture et une position de coupure, le coulisseau de déclenchement (38) dans la position de coupure étant maintenu dans la position déclenchée.

12. Appareil de commutation d'installation selon une des revendications précédentes, **caractérisé par le fait que** les tôles de soufflage secondaires (8) sont tenues dans des rainures (150) aménagées dans la paroi intérieure du boîtier.

13. Appareil de commutation d'installation selon une des revendications 1 à 11, **caractérisé par le fait que** les tôles de soufflage secondaires (8) sont fixées à la paroi interne du boîtier en tant que paquet préassemblé de tôles de soufflage secondaires (8).

14. Appareil de commutation d'installation selon la revendication 12 ou 13, **caractérisé par le fait que** les tôles de soufflage secondaires (8) présentent une surface inférieure à la moitié de la surface des tôles de désionisation (10).

15. Appareil de commutation d'installation selon une des revendications précédentes, **caractérisé par le fait que** la chambre de désionisation (9) est séparée de la chambre secondaire (7) par une paroi en matériau isolant.

16. Appareil de commutation d'installation selon la revendication 15, **caractérisé par le fait que** les compartiments pour la chambre de désionisation (9) et la chambre secondaire (7) sont formés dans un corps de module de chambre de soufflage (100) sensiblement parallélépipédique, dont les grands côtés sont orientés perpendiculairement au plan de fixation et qui est divisé par une cloison médiane parallèle aux grands côtés pour former un compartiment de désionisation (104) et un compartiment secondaire (106), et que les tôles de désionisation (10) sont disposées dans le compartiment de désionisation (104) et les tôles de soufflage secondaires (8) sont disposées dans le compartiment secondaire (106).

17. Appareil de commutation d'installation selon la revendication 16, **caractérisé par le fait que** le compartiment de désionisation (104) et le compartiment secondaire (106), entre la face postérieure des tôles de désionisation (10) ou des tôles de soufflage secondaires (8) et la face étroite (144) postérieure de l'appareil éloignée du contact auxiliaire, présentent des canaux d'évacuation de gaz (154) qui sont ouverts en direction de ladite face étroite (144) postérieure de l'appareil et sont formés par des nervures (152) parallèles au plan de fixation (146) prévues sur la cloison intermédiaire (102).

18. Appareil de commutation d'installation selon la revendication 17, **caractérisé par le fait que** des écrans perforés (156) percés de trous relativement petits sont disposés dans les canaux d'évacuation de gaz (154) perpendiculairement au plan de fixation (146), de telle sore que les canaux d'évacuation de gaz (154) sont isolés de manière optimisée sur le plan de l'écoulement par rapport à l'environnement.

19. Appareil de commutation d'installation selon une des revendications précédentes, **caractérisé par le fait que** la résistance sélective est disposée dans l'espace entre le contact auxiliaire (4), le verrou de disjoncteur (20), le bilame principal (72) et le contact principal (4).

20. Appareil de commutation d'installation selon une des revendications précédentes, **caractérisé par le fait que** le boîtier d'appareil présente une forme de T, avec une face frontale antérieure (132), deux faces frontales postérieures (134, 136), deux faces étroites antérieures et deux faces étroites postérieures (138, 140, 142, 144) ainsi qu'un plan de fixation (146).

21. Appareil de commutation d'installation selon une des revendications précédentes qui présente un dispositif de fixation rapide pour l'encliquetage de l'appareil de commutation d'installation sur un rail support à profil oméga, avec un évidement (160) prévu dans la face de fixation (146) de l'appareil de commutation d'installation, qui présente un bec fixe (162), et avec un élément coulissant (170) qui dans une première position d'encliquetage, la position de fixation, est repoussé élastiquement dans l'évidement (160) et dans cette première position d'encliquetage fait saillie par rapport aux faces étroites postérieures (144) de l'appareil, et à l'état encliqueté s'engage avec un bec (172) mobile derrière un bord longitudinal du rail support à profil oméga.
